# FASCICULE DE BREVET EUROPEEN

(11) **EP 3 124 738 B1**
(45) Date de publication et mention de la délivrance du brevet: **25.12.2019**
(21) Numéro de dépôt: 16181500.6
(22) Date de dépôt: 27.07.2016
(51) Int. Cl.: E06B 9/88, E06B 9/68

(54) **PROCÉDÉ ET OUTIL POUR EFFACER DES POSITIONS DE FIN DE COURSE D'UN ÉCRAN DOMOTIQUE ET ACTIONNEUR D'UN ÉCRAN DOMOTIQUE ASSOCIÉ À UN TEL PROCÉDÉ**
VERFAHREN UND WERKZEUG ZUM BESEITIGEN VON ENDANSCHLAGSPOSITIONEN EINER HAUSTECHNISCHEN SCHUTZBLENDE, UND MIT DIESEM VERFAHREN ASSOZIIERTES STELLGLIED EINER SOLCHEN HAUSTECHNISCHEN SCHUTZBLENDE
PROCESS AND TOOL FOR ERASING END POSITIONS OF AN AUTOMATION SCREEN AND ACTUATOR OF AN AUTOMATION SCREEN ASSOCIATED TO SUCH PROCESS

(30) Priorité: 28.07.2015 FR 1557194
(43) Date de publication de la demande: 01.02.2017
(73) Titulaire: Window Automation Industry Srl, 40015 Galliera (BO) (IT)
(72) Inventeur: POGGI, Simone, 44028 POGGIO RENATICO (FE) (IT); ROSSINI, Riccardo, 40013 CASTEL MAGGIORE (BO) (IT)
(74) Mandataire: Lavoix

(56) Documents cités:
- EP-A1- 2 161 818
- EP-A1- 2 292 890
- EP-A2- 0 161 925
- FR-A1- 2 688 022

## Description

L'invention concerne un procédé et un outil pour effacer des positions de fin de course d'un écran domotique, ainsi qu'un actionneur sur lequel ce procédé est mis en œuvre.

De manière connue, un actionneur permet de déplacer un écran domotique entre une position ouverte et une position fermée. Ainsi, l'extrémité basse de l'écran parcourt une course délimitée entre une position haute et une position basse, qui correspondent à des positions de fin de course.

Lorsque l'extrémité de l'écran atteint l'une quelconque des deux positions de fin de course, l'actionneur doit arrêter le déplacement de l'écran pour éviter d'endommager l'écran. Pour cela, EP-A-2 161 818 divulgue un actionneur intégrant un dispositif de comptage mécatronique qui est apte à gérer les fins de course et un procédé de configuration de cet actionneur pour régler les positions de fin de course à considérer. La tête de l'actionneur comporte deux logements, qui sont chacun prévus pour recevoir un moyen d'activation d'un mode apprentissage de l'actionneur. Plus précisément, un premier logement permet d'enregistrer une première position de fin de course, alors que le deuxième logement permet d'enregistrer la seconde position de fin de course. Pour régler la première position de fin de course, l'utilisateur insère une clé magnétique à l'intérieur du logement correspondant, puis déplace l'écran domotique jusqu'à atteindre cette première position de fin de course souhaitée. Il retire ensuite la clé magnétique de son logement et déplace à nouveau l'écran domotique dans le sens opposé pour enregistrer en mémoire cette première position de fin de course. Le même procédé est ensuite mis en œuvre pour enregistrer la seconde position de fin de course, à la différence près que la clé magnétique est insérée dans l'autre logement.

Dans le cas où l'installateur souhaite régler à nouveau les positions de fin de course, celui-ci exécute une procédure de réinitialisation pour effacer les positions de fin de course enregistrées en mémoire. Ce procédé consiste à appuyer sur les boutons de commande du déplacement de l'écran suivant un certain séquencement. En l'occurrence, cette procédure consiste à appuyer successivement trois fois sur le bouton de déplacement vers le haut avec une durée de pression inférieure à une seconde puis trois fois sur le bouton de déplacement vers le bas, en restant appuyé au moins trois secondes à la dernière pression. Cette procédure de réinitialisation est relativement difficile à suivre et compliquée à mettre en œuvre.

C'est à ces inconvénients qu'entend plus particulièrement remédier l'invention en proposant un procédé pour effacer les positions de fin de course d'un écran domotique qui est plus facile et plus rapide à mettre en œuvre.

A cet effet l'invention concerne un procédé pour effacer des positions de fin de course d'un écran domotique, lesquelles sont enregistrées dans une mémoire d'une unité électronique de traitement appartenant à un actionneur de l'écran domotique. Ce procédé comprend une étape consistant à
a) insérer simultanément deux organes d'activation dans des logements respectifs ménagés sur l'actionneur.

EP 0 161 925 A2 divulgue un actionneur muni d'un dispositif de comptage qui compte le nombre de tours effectués pour déplacer le tablier vers le haut et vers le bas. Les positions de fin de course sont réglées au moyen de deux boutons de réinitialisation. L'actionneur ne comprend pas deux logements aptes à recevoir deux organes d'activation correspondants puisque, dans ce document, l'un ou l'autre des boutons de réinitialisation est enfoncé, en fonction de la position de fin de course considérée. Les positions de fin de course ne peuvent pas être remises à zéro simultanément car sinon, au vu du fonctionnement des compteurs, aucun mouvement du moteur ne serait plus possible.

FR 2 688 022 A1 divulgue un dispositif d'arrêt automatique comprenant deux mécanismes de comptage de tours et deux mécanismes de mise à zéro. Les mécanismes de mise à zéro sont constitués essentiellement par des moyens de débrayage des roues de comptage et d'un levier de mise à zéro. Ce document ne propose pas un procédé pour effacer les positions de fin de course enregistrées en mémoire.

EP 2 292 890 A1 divulgue un dispositif de mise à zéro 33 disposé à une extrémité d'un actionneur et un dispositif de contrôle connecté au dispositif de mise à zéro et à l'actionneur. Une mémoire est prévue pour enregistrer le nombre de tours effectués pour parvenir à une position de fin de course du store. Cet actionneur ne comprend pas de logements adaptés pour recevoir chacun un organe d'activation.

Grâce à l'invention, les positions de fin de course enregistrées en mémoire dans l'actionneur sont effacées simplement en insérant deux organes d'activation dans des logements respectifs ménagés sur l'actionneur.

Selon un aspect avantageux mais non obligatoire du procédé, les deux organes d'activation sont montés aux extrémités d'une tige, alors que le procédé comprend une étape z) antérieure à l'étape a) consistant à plier la tige en U.

Selon un autre aspect, les organes d'activation sont des organes d'activation magnétique.

L'invention concerne également un outil pour effacer d'une mémoire des positions de fin de course d'un écran domotique. L'outil est une tige qui comporte à chacune de ses deux extrémités libres un organe d'activation magnétique et qui peut être pliée en U, de manière que les deux organes d'activation peuvent être insérés simultanément dans des logements ménagés sur un actionneur de l'écran domotique.

Selon des aspects avantageux mais non obligatoires, l'outil comporte l'une quelconque des caractéristiques suivantes, prises dans toute combinaison techniquement admissible :
- La tige est flexible.
- La tige est articulée.
- La tige comprend trois portions articulées et des moyens de rappel de la tige en configuration droite.

L'invention concerne également un actionneur d'un écran domotique configuré pour permettre la mise en œuvre du procédé défini précédemment, cet actionneur comprenant une unité électronique de traitement, comportant
- une mémoire de stockage des positions de fin de course de l'écran domotique, et
- deux logements.
Conformément à l'invention, l'unité de traitement est configurée pour effacer de la mémoire les positions de fin de course lorsque deux organes d'activation sont insérés simultanément dans les deux logements.

Selon des aspects avantageux mais non obligatoires, l'actionneur comprend l'une quelconque des caractéristiques suivantes, prises dans toute combinaison techniquement admissible :
- L'actionneur comprend, en outre, un moyen de basculement qui, une fois activé, permet de faire basculer l'unité de traitement dans un mode d'apprentissage des positions de fin de course de l'écran domotique.
- Le moyen de basculement est prévu pour être activé lorsque l'un quelconque des deux organes d'activation est inséré dans l'un ou l'autre des deux logements.
- Le moyen de basculement est un élément réagissant à la présence d'un aimant, alors que les organes d'activation sont des aimants.

L'invention et d'autres avantages de celle-ci apparaîtront plus clairement à la lumière de la description qui va suivre, d'un mode de réalisation d'un procédé et d'un outil pour effacer des positions de fin de course d'un écran domotique conforme à son principe, donnée uniquement à titre d'exemple et faite en référence aux dessins annexés dans lesquels :
- la figure 1 est une vue schématique représentant une installation de fermeture comprenant un actionneur conforme à l'invention,
- la figure 2 est une vue en perspective de l'actionneur de la figure 1, représenté avec un outil, qui est également conforme à l'invention et qui permet de réinitialiser les positions de fin de course de l'écran domotique entrainé par l'actionneur,
- la figure 3 représente un diagramme des différentes étapes pour configurer les positions de fin de course de l'actionneur de la figure 1 et un diagramme illustrant en détail les étapes pour enregistrer en mémoire une position de fin de course de l'écran domotique.

Sur la figure 1 est représentée une installation de fermeture comprenant un actionneur 2 d'un écran domotique E. Dans l'exemple de la figure 1, l'écran E est un volet roulant représenté partiellement en traits mixtes. En variante non représentée, l'écran E est une porte de garage, un store vénitien ou une grille.

L'actionneur 2 comprend une unité électronique de traitement 8 qui est représentée schématiquement à la figure 1. Cette unité 8 permet le pilotage du déplacement de l'écran E et est munie d'une mémoire 10 pour le stockage de positions de fin de course P1 et P2 de l'écran E. Pour assurer un bon fonctionnement de l'actionneur 2, l'unité de traitement 8 doit pouvoir déterminer la position d'un point de l'écran E, en absolu ou en relatif, par rapport à un point de référence tel qu'une fin de course. L'unité de traitement 8 est donc associée à un dispositif de comptage 12 tel que décrit dans EP-A-2 161 818, qui permet de déterminer à chaque instant la position de l'écran, par exemple la position de l'extrémité basse de l'écran E. Ainsi, l'actionneur 2 est configuré pour stopper le mouvement de l'écran E lorsque celui-ci atteint l'une quelconque des positions de fin de course.

L'actionneur 2 comprend également un moyen 6 de basculement de l'actionneur 2 dans un mode d'apprentissage des positions de fin de course de l'écran domotique E. Dans l'exemple, ce moyen de basculement 6 est un élément réagissant à la présence d'un aimant, cet élément étant logé dans une tête 4 de l'actionneur 2. Cette tête 4 est en fait une bride d'extrémité de l'actionneur 2, qui peut être fixée à un socle.

Un organe de commande 14, tel qu'une télécommande, permet d'agir sur l'unité électronique 8 pour déplacer l'écran domotique E vers le haut ou vers le bas.

Comme visible à la figure 2, la tête 4 de l'actionneur 2 délimite deux logements 40 et 42 pour l'insertion d'un organe 16 d'activation du moyen de basculement 6. Cet organe d'activation 16 est un organe d'activation magnétique qui est monté à une extrémité d'une tige 18 monobloc représentée schématiquement en configuration droite à la figure 1 et en configuration pliée à la figure 2. Cette tige 18 forme donc un outil d'activation du mode apprentissage de l'unité 8, ce mode permettant de configurer les positions de fin de course P1 et P2 de l'écran E. En pratique, un organe d'activation magnétique 16 est monté à chaque extrémité de la tige 18, comme représenté à la figure 1. Les organes d'activation magnétique 16 sont des aimants. Comme visible à la figure 2, la tige 18 comprend deux portions tronconiques 18a et 18b dont le diamètre augmente en allant vers les aimants 16.

Ci-dessous est décrit, en référence à la figure 3, un procédé de configuration des positions de fin de course P1 et P2 de l'écran domotique E.

Lors d'une première étape 100, l'installateur met en marche l'actionneur 2.

Lors d'une deuxième étape 102, l'installateur vérifie que le câblage de l'actionneur 2 est bon, c'est-à-dire que le sens de déplacement de l'écran domotique E correspond bien à celui qui est demandé en appuyant sur les boutons de la télécommande 14.

Lors d'une troisième étape 104, l'installateur configure une première position de fin de course P1, par exemple la position basse. En variante, il peut s'agir de la position haute.

Lors de cette étape, l'installateur insère, lors d'une sous-étape 104a, un organe d'activation 16 de l'outil 18 à l'intérieur du logement 40. En variante, il peut s'agir du logement 42. Cela a pour effet d'activer le moyen de basculement 6, lequel transmet alors un signal S1 à l'unité électronique de traitement 8 de manière à la faire basculer dans un mode d'apprentissage des positions de fin de course P1 et P2. Dans ce mode, le moteur appartenant à l'actionneur 2 présente un fonctionnement saccadé, c'est-à-dire qu'il fonctionne en discontinu. Le fait que les deux logements 40 et 42 puissent être utilisés pour l'enregistrement des positions de fin de course permet à l'installateur de choisir le logement le plus accessible.

Un marquage « PROG » est inscrit à côté du logement 40 et un marquage « RESET » vise les deux logements 40 et 42. Ces marquages visent à éviter qu'un utilisateur efface accidentellement les positions de fin de course de la mémoire 10 en enfonçant les deux organes d'activation 16 dans les logements 40 et 42, alors qu'il ne souhaite pas effacer ces positions.

L'installateur déplace ensuite, au moyen de la télécommande 14 et lors d'une sous-étape 104b, l'écran domotique E vers le bas, jusqu'à atteindre la première position de fin de course P1. Le mouvement de l'écran E est possible dans les deux sens lorsque l'unité de traitement 8 est en mode apprentissage. Cette position de fin de course P1 est atteinte à une sous-étape 104c. L'installateur retire ensuite, lors d'une étape 104d, l'organe d'activation 16 du logement 40. Le dispositif 20 calcule alors la position de l'écran E et transmet cette information sous la forme d'un signal S2 à l'unité de traitement 8. La position de l'écran E, qui correspond à la position de fin de course P1, est ensuite enregistrée dans la mémoire 10.

Enfin, l'installateur appuie, lors d'une étape 104e, sur un bouton de la télécommande 22 pour confirmer l'enregistrement de la première position de fin de course. En pratique, une pression d'environ deux secondes sur un bouton, parmi le bouton haut et le bouton bas, permet de valider cet enregistrement. En variante, la confirmation de l'enregistrement d'une position de fin de course est obtenue autrement qu'en appuyant sur un bouton d'actionnement de la télécommande.

Le même procédé est ensuite mis en œuvre lors d'une étape 106 pour l'enregistrement de l'autre position de fin de course P2, à savoir la position haute dans l'exemple.

Lorsque l'installateur a enregistré les deux positions de fin de course, l'unité électronique de traitement 8 bascule automatiquement dans un mode de fonctionnement normal, dans lequel le mouvement du moteur n'est pas saccadé.

Par ailleurs, l'actionneur 2 est configuré pour permettre, en cas de besoin, la mise en œuvre d'une étape 108 de réinitialisation des positions de fin de course P1 et P2 de l'écran domotique E. Ainsi, pour effacer des positions de fin de course enregistrées dans la mémoire 10 de l'unité électronique de traitement 8, il convient d'insérer simultanément les deux organes d'activation 16 de la tige 18 dans les logements 40 et 42 respectifs. Pour ce faire, l'installateur doit auparavant plier la tige 18 en U, comme représenté à la figure 1. Ainsi, la tige 18 est flexible, de sorte que l'utilisateur n'a pas à forcer pour déformer la tige. En particulier, la tige 18 est en matière plastique souple. Le matériau constitutif de la tige 18 subit une déformation élastique lors du pliage en U, de manière que la tige 18 peut revenir en configuration droite par retour élastique. La tige 18 ne reste donc pas pliée pour éviter un effacement accidentel des positions de fin de course. En variante, lors du pliage en U, ce matériau subit une déformation plastique, c'est-à-dire que la tige 18 ne revient pas automatiquement en configuration droite.

L'outil formé par la tige 18 permet donc également d'effacer de la mémoire 10 des positions de fin de course existantes, c'est-à-dire stockées lors des étapes 104 et 106. L'unité de traitement 8 est donc configurée pour effacer de la mémoire 10 les positions de fin de course existantes lorsque les deux organes d'activation 16 de la tige 18 sont insérés simultanément dans les logements 40 et 42.

En variante, la tige 18 est articulée. En particulier, la tige 14 comprend trois portions articulées et des moyens de rappel de la tige 18 en configuration droite.

Les caractéristiques et variantes des modes de réalisation envisagés ci-dessus peuvent être combinées entre elles pour générer de nouveaux modes de réalisation de l'invention.

## Revendications

1. Procédé pour effacer des positions de fin de course (P1, P2) d'un écran domotique (E), lesquelles sont enregistrées dans une mémoire (10) d'une unité électronique de traitement (8) appartenant à un actionneur (2) de l'écran domotique, ce procédé étant **caractérisé en ce qu'**il comprend une étape (108) consistant à
a) insérer simultanément deux organes d'activation (16) dans des logements respectifs (40, 42) ménagés sur l'actionneur.

2. Procédé selon la revendication 1, **caractérisé en ce que** les deux organes d'activation (16) sont montés aux extrémités d'une tige (18) et **en ce que** le procédé comprend une étape z) antérieure à l'étape a) consistant à :
z) plier la tige en U.

3. Procédé selon la revendication 2, **caractérisé en ce que** les organes d'activation (16) sont des organes d'activation magnétique.

4. Outil (16, 18) pour effacer d'une mémoire (10) des positions de fin de course (P1, P2) d'un écran domotique (E), **caractérisé en ce que** l'outil est une tige (18) qui comporte à chacune de ses deux extrémités libres un organe d'activation magnétique (16) et qui peut être pliée en U, de manière que les deux organes d'activation peuvent être insérés simultanément dans des logements (40, 42) ménagés sur un actionneur (2) de l'écran domotique.

5. Outil selon la revendication 4, **caractérisé en ce que** la tige (18) est flexible.

6. Outil selon la revendication 4 ou 5, **caractérisé en ce que** la tige est articulée.

7. Outil selon la revendication 6, **caractérisé en ce que** la tige comprend trois portions articulées et des moyens de rappel de la tige en configuration droite.

8. Actionneur (2) d'un écran domotique configuré pour permettre la mise en œuvre du procédé selon l'une des revendications 1 à 3, cet actionneur comprenant une unité électronique de traitement (8), comportant
- une mémoire (10) de stockage des positions de fin de course (P1, P2) de l'écran domotique,
- deux logements (40, 42),
**caractérisé en ce que** l'unité de traitement (8) est configurée pour effacer de la mémoire (10) les positions de fin de course lorsque deux organes d'activation (16) sont insérés simultanément dans les deux logements.

9. Actionneur selon la revendication 8, **caractérisé en ce que** l'actionneur comprend, en outre, un moyen de basculement (6) qui, une fois activé, permet de faire basculer l'unité de traitement (8) dans un mode d'apprentissage des positions de fin de course (P1, P2) de l'écran domotique.

10. Actionneur selon la revendication 9, **caractérisé en ce que** le moyen de basculement (6) est prévu pour être activé lorsque l'un quelconque des deux organes d'activation (16) est inséré dans l'un ou l'autre des deux logements (40, 42).

11. Actionneur selon la revendication 9 ou 10, **caractérisé en ce que** le moyen de basculement (6) est un élément réagissant à la présence d'un aimant et **en ce que** les organes d'activation (16) sont des aimants.

## Patentansprüche

1. Verfahren zum Löschen von Endlagenpositionen (P1, P2) eines gebäudetechnischen Schirms (E), die in einem Speicher (10) einer elektronischen Verarbeitungseinheit (8) gespeichert sind, die zu einem Stellantrieb (2) des gebäudetechnischen Bildschirms gehört, wobei dieses Verfahren **dadurch gekennzeichnet ist, dass** es einen Schritt (108) umfasst, bestehend aus
a) gleichzeitiges Einfügen von zwei Aktivierungselementen (16) in entsprechende Aufnahmen (40, 42), die an dem Stellantrieb vorgesehen sind.

2. Verfahren nach Anspruch 1, **dadurch gekennzeichnet, dass** die zwei Aktivierungselemente (16) an den Enden eines Stabes (18) angebracht sind und dass das Verfahren vor dem Schritt a) einen Schritt z) umfasst, bestehend aus:
z) Falten des Stabes in ein U.

3. Verfahren nach Anspruch 2, **dadurch gekennzeichnet, dass** die Aktivierungselemente (16) magnetische Aktivierungselemente sind.

4. Werkzeug (16, 18) zum Löschen eines Speichers (10) für Endlagenpositionen (P1, P2) eines gebäudetechnischen Schirms (E), **dadurch gekennzeichnet, dass** das Werkzeug ein Stab (18) ist, der an jedem seiner zwei freien Enden ein magnetisches Aktivierungselement (16) aufweist und das in ein U faltbar ist, derart dass die zwei Aktivierungselemente gleichzeitig in Aufnahmen (40, 42) einsetzbar sind, die an einem Stellantrieb (2) des gebäudetechnischen Schirms eingearbeitet sind.

5. Werkzeug nach Anspruch 4, **dadurch gekennzeichnet, dass** der Stab (18) flexibel ist.

6. Werkzeug nach Anspruch 4 oder 5, **dadurch gekennzeichnet, dass** der Stab gelenkig ist.

7. Werkzeug nach Anspruch 6, **dadurch gekennzeichnet, dass** der Stab drei gelenkige Abschnitte und Mittel zum Zurücksetzen des Stabes in eine geradlinige Konfiguration aufweist.

8. Stellantriebe (2) eines gebäudetechnischen Schirms, der ausgebildet ist, die Durchführung des Verfahrens nach einem der Ansprüche 1 bis 3 zu ermöglichen, wobei dieser Stellantrieb eine elektronische Verarbeitungseinheit (8) umfasst, die aufweist
- einen Speicher (10) zum Speichern von Endlagenpositionen (P1, P2) des gebäudetechnischen Schirms,
- zwei Aufnahmen (40, 42),
**dadurch gekennzeichnet, dass** die Verarbeitungseinheit (8) ausgebildet ist, aus dem Speicher (10) die Endlagenpositionen zu löschen, wenn zwei Aktivierungselemente (16) gleichzeitig in die zwei Aufnahmen eingeführt werden.

9. Stellantrieb nach Anspruch 8, **dadurch gekennzeichnet, dass** der Stellantrieb außerdem ein Umschaltmittel (6) umfasst, das eine Umschaltung der Verarbeitungseinheit (8) in einen Lernmodus für die Endlagenpositionen (P1, P2) des gebäudetechnischen Schirms ermöglicht, sobald es aktiviert ist.

10. Stellantriebe nach Anspruch 9, **dadurch gekennzeichnet, dass** das Umschaltmittel (6) vorgesehen ist, aktiviert zu werden, wenn eines der zwei Aktivierungselemente (16) in die eine oder die andere der zwei Aufnahmen (40, 42) eingefügt ist.

11. Stellantriebe nach Anspruch 9 oder 10, **dadurch gekennzeichnet, dass** das Umschaltmittel (6) ein Element ist, das auf das Vorhandensein eines Magneten reagiert und dass die Aktivierungselemente (16) Magnete sind.

## Claims

1. Method for deleting limit positions (P1, P2) of a home automation screen (E), which are recorded in a memory (10) of an electronic processing unit (8) belonging to an actuator (2) of the home automation screen, this method being **characterised in that** it comprises a step (108) consisting of
a) inserting simultaneously two activation members (16) into respective housings (40, 42) recessed on the actuator.

2. Method according to claim 1, **characterised in that** the two activation members (16) are mounted at the ends of a rod (18) and **in that** the method comprises a step z) prior to step a) consisting of:
z) folding the rod into a U.

3. Method according to claim 2, **characterised in that** the activation members (16) are magnetic activation members.

4. Tool (16, 18) for deleting from a memory (10) limit positions (P1, P2) of a home automation screen (E), **characterised in that** the tool is a rod (18) which comprises, at each of its two free ends, a magnetic activation member (16) and which can be folded into a U, so that the two activation members can be inserted simultaneously into housings (40, 42) recessed on an actuator of the home automation screen.

5. Tool according to claim 4, **characterised in that** the rod (18) is flexible.

6. Tool according to claim 4 or 5, **characterised in that** the rod is articulated.

7. Tool according to claim 6, **characterised in that** the rod comprises three articulated portions and means for returning the rod to a straight configuration.

8. Actuator (2) of a home automation screen configured to make it possible to implement the method according to one of the claims 1 to 3, this actuator including an electronic processing unit (8), comprising
- a memory (10) for storing limit positions (P1, P2) of the home automation screen,
- two housings (40, 42),
**characterised in that** the processing unit (8) is configured to delete from the memory (10) the limit positions when two activation members (16) are inserted simultaneously into the two housings.

9. Actuator according to claim 8, **characterised in that** the actuator comprises, furthermore, tilting means (6) which, once activated, make it possible to tilt the processing unit (8) into a mode for learning limit positions (P1, P2) of the home automation screen.

10. Actuator according to claim 9, **characterised in that** the tilting means (6) is provided to be activated when any of the two activation members (16) is inserted into one or other of the two housings (40, 42).

11. Actuator according to claim 9 or 10, **characterised in that** the tilting means (6) is an element reacting to the presence of a magnet and **in that** the activation members (16) are magnets.
